# EUROPÄISCHE PATENTSCHRIFT

(11) **EP 2 562 320 B1**
(45) Veröffentlichungstag und Bekanntmachung des Hinweises auf die Patenterteilung: **07.11.2018**
(21) Anmeldenummer: 11178876.6
(22) Anmeldetag: 25.08.2011
(51) Int. Cl.: E04B 1/76

(54) **Verfahren zur Ausbildung eines Fassadensystems sowie Fassadensystem**
Method for creating a facade system and facade system
Procédé de développement d'un système de façades et système de façades

(43) Veröffentlichungstag der Anmeldung: 27.02.2013
(73) Patentinhaber: STO SE & Co. KGaA, 79780 Stühlingen (DE)
(72) Erfinder: Riewe, Roger, 8010 Graz (AT); Oswald, Ferdinand, 8020 Graz (AT); Lüking, Tim, 8010 Graz (AT); Hengel, Katharina Maria, 8051 Graz (AT); Wiedenbauer, Walter, 9470 St. Paul (AT); Weier, Andreas, 78647 Trossingen (DE); Rauter, Ewald, 9520 Annenheim (AT)
(74) Vertreter: Gottschalk, Matthias

(56) Entgegenhaltungen:
- EP-A2- 2 288 769
- EP-A2- 2 436 851
- AT-B- 381 527
- DE-A1- 1 784 067
- DE-A1- 10 158 108
- DE-A1-102008 022 018
- DE-C1- 4 218 213
- DE-U1- 20 011 162
- DE-U1- 20 011 162

## Beschreibung

Die Erfindung betrifft ein Verfahren zur Ausbildung eines Fassadensystems mit den Merkmalen des Oberbegriffs des Anspruchs 1. Bei einem derartigen Verfahren wird zur Ausbildung einer ein- oder mehrlagigen Wärmedämmschicht wenigstens eine Wärmedämmplatte mittels wenigstens eines Tellerdübels an einem bauseitigen Untergrund befestigt.

Des Weiteren betrifft die Erfindung ein Fassadensystem mit den Merkmalen des Oberbegriffs des Anspruchs 9. Ein derartiges Fassadensystem umfasst wenigstens eine Wärmedämmplatte zur Ausbildung einer ein- oder mehrlagigen Wärmedämmschicht sowie wenigstens einen Tellerdübel zur Befestigung der Wärmedämmplatte an einem bauseitigen Untergrund.

### Stand der Technik

Ein Fassadensystem der eingangs genannten Art bzw. gemäß dem Oberbegriff des Anspruchs 9 sowie ein Verfahren gemäß dem Oberbegriff des Anspruchs 1 gehen aus der DE 200 11 162 U1 hervor. Es umfasst mindestens ein Wärmedämmelement, das mittels eines Klebemörtels und zusätzlich mittels mindestens eines Tellerdübels an einer Gebäudeaußenwand befestigbar ist. Ferner umfasst das Fassadensystem ein mit dem Tellerdübel verbindbares Befestigungselement zur Befestigung einer Unterkonstruktion für eine Fassadenverkleidung. Das Befestigungselement ist vorzugsweise als Schraube ausgebildet und im Schaft des Tellerdübels oder einem hierin eingesetzten Einsetzelement verankerbar. Die Unterkonstruktion besteht vorzugsweise aus einer Lattung sowie einer ggf. hierauf aufgebrachten Konterlattung und ermöglicht eine Hinterlüftung der hieran befestigten Fassadenbekleidungselemente.

Ein vorgehängtes und hinterlüftetes Fassadendämmsystem wird ferner von der Anmelderin unter der Bezeichnung StoVentec vertrieben. Bei diesem wird über eine Unterkonstruktion aus vertikal und/oder horizontal verlaufenden Trägerprofilen eine Putzträgerplatte aus Blähglasgranulat an einem bauseitigen Untergrund befestigt und nachfolgend mit einer mehrlagigen Putzschicht beschichtet. Zur Ausbildung einer Wärmedämmschicht ist zwischen dem bauseitigen Untergrund und der Trägerplatte wenigstens eine Wärmedämmplatte in der Weise angeordnet, dass eine eine Hinterlüftung sicherstellende Luftschicht zwischen der Wärmedämmplatte und der Trägerplatte ausgebildet wird.

Aus der Patentschrift DE 381 527 B ist zudem eine wärmedämmende Bauwerksaußenwandverkleidung bekannt, die eine an einer Bauwerksaußenwand befestigte Wärmedämmschicht und einen im Abstand vor der Wärmedämmschicht angeordneten Putzträger samt aufgebrachter Putzschicht umfasst. Zur Einhaltung des der Hinterlüftung dienenden Abstandes ist zwischen dem Putzträger und der Wärmedämmschicht eine profilierte Platte vorgesehen, deren Profilierung annähernd senkrecht zur Längsrichtung der Bauwerksaußenwand verläuft. Der Putzträger ist über Tragmanschetten mit der profilierten Platte verbunden. Die Tragmanschetten weisen hierzu jeweils einen hakenförmigen Tragdorn und eine Öse auf. An dem Tragdorn wird der Putzträger eingehängt. Ein anschließend durch die Öse und den Putzträger gezogener Rödeldraht sichert den Putzträger gegen Windsog.

Des Weiteren gehen aus der Offenlegungsschrift DE 1 784 067 A streifenförmige Verbindungsmittel zur lösbaren Befestigung von Decken- oder Wandverkleidungselementen hervor, die auf der dem Verkleidungselement zugewandten Seite eine Vielzahl dicht beieinander stehender Erhebungen aufweisen, die mit korrespondierenden Erhebungen auf der Rückseite des Verkleidungselements zusammenwirken. Die Erhebungen können insbesondere endseitig Verdickungen aufweisen, welche die Form einer Kugel, eines Kegels oder einer Doppelkegels besitzen.

Aus der DE 10 2008 022 018 A1 ist ferner der Einsatz eines Klettvelours zur Befestigung einer textilen Außenschicht an einer Wand bekannt.

Die vorstehend genannten Fassadensysteme weisen den Nachteil auf, dass sie relativ aufwendig zu montieren sind. Profile und/oder Latten müssen ausgerichtet und am Untergrund befestigt werden, was sehr zeitraubend ist, da insbesondere kein Untergrund völlig eben ist.

Der vorliegenden Erfindung liegt nunmehr die Aufgabe zugrunde, ein vereinfachtes Verfahren zur Ausbildung eines Fassadensystems sowie ein einfach zu montierendes Fassadensystem anzugeben. Ferner sollen das Verfahren und das Fassadensystem sowohl die Ausbildung einer Putzfassade, als auch die Anbringung platten- und/oder profilartiger Fassadenelemente zur Ausbildung einer Vorhangfassade ermöglichen.

Zur Lösung der Aufgabe werden das in Anspruch 1 angegebene Verfahren sowie das in Anspruch 9 angegebene Fassadensystem vorgeschlagen. Vorteilhafte Weiterbildungen der Erfindung sind jeweils in den auf Anspruch 1 bzw. Anspruch 9 rückbezogenen Unteransprüchen angegeben.

### Offenbarung der Erfindung

Erfindungsgemäß wird bei dem vorgeschlagenen Verfahren zur Ausbildung eines Fassadensystems der Tellerdübel nicht nur zur Befestigung der Wärmedämmplatte sondern ferner zur Befestigung einer Trägerplatte eingesetzt, welche stift-, pilzkopf-, haken- und/oder schlingenförmigen Verbindungselemente zur Befestigung eines platten- oder profilartigen Bauelementes mit korrespondierend hierzu ausgebildeten stift-, pilzkopf-, haken- und/oder schlingenförmigen Verbindungselementen aufweist. Dabei wird die Trägerplatte in der Weise an die Wärmedämmplatte angelegt, dass die Verbindungselemente auf der der Wärmedämmplatte abgewandten Seite liegen. Danach wird der Tellerdübel in die Trägerplatte und die Wärmedämmplatte eingesetzt.

Die vorgeschlagene gemeinsame Befestigung der Wärmedämmplatte sowie der Trägerplatte am bauseitigen Untergrund über einen Tellerdübel als gemeinsames Befestigungsmittel vereinfacht die Montage erheblich, da eine aus Profilen oder Latten bestehende Unterkonstruktion zur Befestigung der Trägerplatte entfallen kann. Als gemeinsames Befestigungsmittel kann ein herkömmlicher Tellerdübel dienen, wie er beispielsweise aus dem Stand der Technik zur Fixierung von Wärmedämmplatten bereits bekannt ist. Die vorgesehene Trägerplatte erleichtert zudem die Anbringung weiterer Bau- und/oder Fassadenelemente, da zum Einen ein ebener Untergrund geschaffen wird, zum Anderen die stift-, pilzkopf-, haken- und/oder schlingenförmigen Verbindungselemente der Trägerplatte die Befestigung weiterer Bau- und/oder Fassadenelemente ermöglichen, welche mit korrespondierend hierzu ausgebildeten stift-, pilzkopf-, haken- und/oder schlingenförmigen Verbindungselementen ausgestattet sind. Derartige Bau- und/oder Fassadenelemente können beispielsweise weitere Trägerplatten oder Trägerprofile sein, die an ihrer dem Untergrund zugewandten Seite mit korrespondierenden stift-, pilzkopf-, haken- und/oder schlingenförmigen Verbindungselementen versehen sind.

Die vorgeschlagene Befestigung weiterer Bau- und/oder Fassadenelemente über die stift-, pilzkopf-, haken- und/oder schlingenförmigen Verbindungselemente erweist sich nicht nur im Hinblick auf eine vereinfachte Montage als vorteilhaft, sondern ermöglicht bei Bedarf auch eine einfache Demontage der Elemente, da die Befestigung über die stift-, pilzkopf-, haken- und/oder schlingenförmigen Verbindungselemente wiederholt lösbar ist. Die Demontage kann beispielsweise zum Ausrichten oder Austauschen einzelner Bau- und/oder Fassadenelemente oder zum vollständigen Rückbau des Fassadensystems erwünscht sein. Zugleich ist jedoch über die stift-, pilzkopf-, haken- und/oder schlingenförmigen Verbindungselemente eine sichere Befestigung der Bau- und/oder Fassadenelemente am bauseitigen Untergrund erzielbar, welche insbesondere den baupolizeilichen Anforderungen genügt.

Der vollständige Rückbau des Fassadensystems kann ferner dadurch erleichtert werden, dass auf die Verwendung eines Klebers zur Befestigung der Wärmedämmplatten am bauseitigen Untergrund verzichtet und stattdessen die Befestigung allein über den wenigstens einen Tellerdübel bewirkt wird. Denn nach Herausnehmen des Tellerdübels können die Trägerplatte und die Wärmedämmplatte vom bauseitigen Untergrund abgenommen und einem Wertstoff-Recycling zugeführt werden.

Vorzugsweise bilden mehrere in einer Ebene angeordnete Trägerplatten einen ebenen vollflächigen Untergrund aus. Dies erleichtert die Anbringung weiterer Bau- und/oder Fassadenelemente, da Unebenheiten des bauseitigen Untergrundes nicht mehr ausgeglichen werden müssen. Zudem ist die darunter liegende Wärmedämmebene durch die vollflächig ausgebildete Trägerplattenebene vor äußeren Einflüssen und/oder Beschädigungen geschützt.

Gemäß einer bevorzugten Ausführungsform des erfindungsgemäßen Verfahrens ist das Anlegen der Trägerplatte an die Wärmedämmplatte bereits werkseits durchgeführt und auf diese Weise eine Verbundplatte hergestellt worden. Vor Ort auf der Baustelle wird dann die Verbundplatte, d.h. die Wärmedämmplatte im Verbund mit der Trägerplatte, mittels des Tellerdübels am bauseitigen Untergrund befestigt. Durch den Einsatz einer Verbundplatte kann die Montage weiter vereinfacht werden.

Bevorzugt wird in einem weiteren Verfahrensschritt des erfindungsgemäßen Verfahrens der Tellerdübel mittels eines Befestigungsmittels, vorzugsweise einer in den Tellerdübel einsetzbaren Schraube, im bauseitigen Untergrund verankert. Vorteilhafterweise bewirkt die in den Tellerdübel eingesetzte Schraube ein Aufspreizen des Dübels, so dass ein Kraftschluss bewirkt wird. Sofern am Schaft des Tellerdübels ferner Spreiz- und/oder Rastelemente ausgebildet sind, kann zudem ein Formschluss bewirkt werden, indem sich der Dübel über die Spreiz- und/oder Rastelemente im Untergrund verkrallt. Dadurch ist eine sichere Befestigung der Wärmedämmplatte sowie der Trägerplatte am bauseitigen Untergrund gewährleistet.

Gemäß einer weiteren bevorzugten Ausführungsform des erfindungsgemäßen Verfahrens wird vorgeschlagen, dass in einem weiteren Verfahrensschritt ein platten- oder profilartiges Bauelement an der Trägerplatte befestigt wird, das stift-, pilzkopf-, haken- und/oder schlingenförmige Verbindungselemente aufweist, die korrespondierend zu den stift-, pilzkopf-, haken- und/oder schlingenförmigen Verbindungselementen der Trägerplate ausgebildet sind, wobei die stift-, pilzkopf-, haken- und/oder schlingenförmigen Verbindungselemente des Bauelementes in Kontakt mit den Verbindungselementen der Trägerplatte gebracht werden und das platten- oder profilartige Bauelement an die Trägerplatte angedrückt wird, so dass die sich jeweils gegenüberliegenden Verbindungselemente kraft- und/oder formschlüssig ineinandergreifen.

Als korrespondierend ausgebildete Verbindungselemente werden im Sinne der vorliegenden Erfindung gleichartige oder gegengleich ausgebildete Verbindungselemente angesehen, die eine kraft- und/oder formschlüssige Verbindung nach Art einer Klettverbindung ermöglichen. Dementsprechend können die an der Trägerplatte vorgesehenen Verbindungselemente hakenförmig und die an dem platten- oder profilartigen Bauelement vorgesehenen Verbindungselemente schlingenförmig oder umgekehrt ausgebildet sein. Ferner können die Verbindungselemente der jeweils zu verbindenden Teile gleichartig, beispielsweise pilzkopf- oder hakenförmig, ausgebildet sein, so dass sich die Verbindungselemente beim Zusammenfügen formschlüssig hintergreifen. Um ein Hintergreifen zu ermöglichen sind die Verbindungselemente vorzugsweise zumindest geringfügig elastisch verformbar ausgebildet. Alternativ oder ergänzend können stiftförmige Verbindungselemente vorgesehen sein, die mit gleichartigen Verbindungselementen am zu befestigenden Bauelement eine reibschlüssige Verbindung eingehen. Die Trägerplatte und/oder das zu befestigende Bauelement können darüber hinaus eine Kombination aus verschiedenartig ausgebildeten Verbindungselementen aufweisen, die jeweils mit gleichartigen und/oder gegengleich ausgebildeten Verbindungselementen am jeweils anderen Teil kraft- und/oder formschlüssig zusammenwirken. Das heißt, dass an einem Teil beispielsweise sowohl haken- als auch schlingenförmige Verbindungselemente ausgebildet sein können, die ggf. mit haken- und/oder schlingenförmigen Verbindungselementen am jeweils anderen Teil zusammenwirken.

Die stift-, pilzkopf-, haken- und/oder schlingenförmig ausgebildeten Verbindungselemente der Trägerplatte und des platten- oder profilartigen Bauelements sind nach ihrer Verbindung nicht mehr sichtbar, da sie von dem platten- oder profilartigen Bauelement überdeckt werden. Die vorgeschlagene Befestigung eines platten- oder profilartigen Bauelementes über die korrespondierend ausgebildeten stift-, pilzkopf-, haken- und/oder schlingenförmigen Verbindungselemente eröffnet demnach einen großen Gestaltungsspielraum in Bezug auf die Fassadengestaltung.

Zudem ist die Befestigung über die stift-, pilzkopf-, haken- und/oder schlingenförmigen Verbindungselemente wiederholt lösbar, so dass einzelne oder sämtliche platten- oder profilartige Bauelemente bei Bedarf abgenommen, neu ausgerichtet oder ausgetauscht werden können. Dadurch, dass die stift-, pilzkopf-, haken- und/oder schlingenförmigen Verbindungselemente ein zerstörungsfreies Abnehmen der Bau- bzw. Fassadenelemente ermöglichen, können diese erneut verwendet oder einem Wertstoff-Recycling zugeführt werden.

Gemäß einer weiteren bevorzugten Ausführungsform des erfindungsgemäßen Verfahrens ist das platten- oder profilartige Bauelement eine weitere Trägerplatte, insbesondere eine Putzträgerplatte, auf welche eine ein- oder mehrlagige Putzschicht aufgebracht wird. Das Verfahren ermöglicht demnach die Ausbildung eines Fassadensystems mit einer ein- oder mehrlagigen Putzschicht als abschließende Fassadenschicht.

Gemäß einer alternativen bevorzugten Ausführungsform des erfindungsgemäßen Verfahrens ist das platten- oder profilartige Bauelement ein Trägerprofil, insbesondere ein Agraffenprofil, an welchem ein platten- oder profilartiges Fassadenelement befestigt wird. Das Verfahren ermöglicht demnach ferner die Ausbildung eines Fassadensystems, das vorgehängte platten- oder profilartige Fassadenelemente aufweist. Ferner kann eine Hinterlüftung der Fassadenelemente realisiert werden.

Darüber hinaus wird vorgeschlagen, dass eine Wärmedämmplatte und/oder eine Trägerplatte eingesetzt wird bzw. werden, welche wenigstens eine Ausnehmung zur Aufnahme eines Tellerdübels besitzt bzw. besitzen. Die vorzugsweise bereits werkseits vorgesehene Ausnehmung erleichtert das Einsetzen des Tellerdübels, so dass die Montage des Fassadensystems weiter vereinfacht wird.

Die die stift-, pilzkopf-, haken- und/oder schlingenförmigen Verbindungselemente aufweisende Seite der Trägerplatte kann zur Aufnahme des Tellerdübels neben einer ersten durchgehenden Ausnehmung eine weitere Ausnehmung aufweisen, die vorzugsweise konzentrisch zur ersten Ausnehmung angeordnet, jedoch nicht durchgehend ausgebildet ist, so dass eine ringförmige Stützfläche zur Abstützung des Tellers des Tellerdübels ausgebildet wird. Durch die weitere Ausnehmung kann der Teller des Tellerdübels oberflächenbündig mit der Trägerplatte eingebaut werden.

Alternativ zu einer bereits werkseits eingebrachten Ausnehmung kann die wenigstens eine Ausnehmung der Wärmedämmplatte und/oder der Trägerplatte zum Einsetzen des Tellerdübels auch durch Bohren vor oder nach dem Anbringen der Wärmedämmplatte und/oder der Trägerplatte am bauseitigen Untergrund ausgebildet werden. Fertigungs- und/oder Montagetoleranzen können auf diese Weise ausgeglichen und die jeweiligen Ausnehmungen in einfacher Weise in Überdeckung gebracht werden.

Das zur Lösung der eingangs genannten Aufgabe ferner vorgeschlagene Fassadensystem umfasst wenigstens eine Wärmedämmplatte zur Ausbildung einer ein- oder mehrlagigen Wärmedämmschicht sowie wenigstens einen Tellerdübel, mittels dessen die Wärmedämmplatte an einem bauseitigen Untergrund befestigt ist. Erfindungsgemäß umfasst das System ferner wenigstens eine mittels des Tellerdübels befestigte Trägerplatte zur Ausbildung eines ebenen Untergrunds sowie wenigstens ein platten- oder profilartiges Bauelement, wobei sowohl die Trägerplatte als auch das platten- oder profilartige Bauelement stift-, pilzkopf-, haken- und/oder schlingenförmige Verbindungselemente aufweisen, welche nach Art einer Klettverbindung ineinandergreifend eine kraft- und/oder formschlüssige Verbindung bewirken. Mittels der stift, pilzkopf-, haken- und/oder schlingenförmigen Verbindungselemente ist somit in einfacher Weise eine Befestigung des platten- oder profilartigen Bauelements an der Trägerplatte bewirkbar, die zudem wieder lösbar ist. Zugleich ist eine sichere und den baupolizeilichen Anforderungen genügende Befestigung des platten- oder profilartigen Bauelements am Untergrund erzielbar, da die sich jeweils gegenüberliegenden und ineinandergreifenden Verbindungselemente der Trägerplatte und des platten- oder profilartigen Bauelements eine kraft- und/oder formschlüssige Verbindung bewirken.

Das erfindungsgemäß vorgeschlagene Fassadensystem ist besonders einfach zu montieren. Denn zum Einen erfordert die Befestigung der Trägerplatte keine zusätzlichen Befestigungsmittel, da hierzu der zur Befestigung der Wärmedämmplatte vorgesehene Tellerdübel eingesetzt wird, zum Anderen ermöglichen die stift-, pilzkopf-, haken- und/oder schlingenförmigen Verbindungselemente der Trägerplatte die Befestigung eines platten- oder profilartigen Bauelements mit korrespondierend hierzu ausgebildeten stift-, pilzkopf-, haken- und/oder schlingenförmigen Verbindungselementen. Eine aufwendige Unterkonstruktion aus Profilen und/oder Latten zur Anbringung der Trägerplatte und/oder des platten- oder profilartigen Bauelementes kann somit entfallen. Die erfindungsgemäß vorgesehene Trägerplatte erleichtert zudem die Ausbildung eines ebenen Untergrundes, insbesondere, wenn erfindungsgemäß mehrere Trägerplatten vollflächig in einer Ebene verlegt werden. Unebenheiten des bauseitigen Untergrundes können demnach über die Trägerplatte ausgeglichen werden. Der über die Trägerplatte hergestellte ebene Untergrund vereinfacht auf diese Weise auch die Anbringung weiterer platten- oder profilartiger Bauelemente.

Die Lösbarkeit der über die stift-, pilzkopf-, haken- und/oder schlingenförmigen Verbindungselemente der Trägerplatte und des platten- oder profilartigen Bauelements hergestellten Verbindung ermöglicht bei Bedarf eine schnelle und zerstörungsfreie Demontage der einzelnen Elemente des Fassadensystems. Dies kann sich insbesondere dann als vorteilhaft erweisen, wenn es einzelne Elemente auszutauschen oder das komplette System rückzubauen gilt. Um im letztgenannten Fall die einzelnen Elemente des rückgebauten Fassadensystems einem Wertstoff-Recycling zuführen zu können, wird ferner vorgeschlagen, dass auf die Verwendung eines Klebers zur Befestigung der Wärmedämmplatte am bauseitigen Untergrund verzichtet wird. Die Befestigung erfolgt dann ausschließlich über den wenigstens einen Tellerdübel.

Bei dem erfindungsgemäßen Fassadensystem wird der Tellerdübel ferner zur Befestigung der Trägerplatte eingesetzt. Die Trägerplatte ist hierzu mittels des Tellerdübels mit der Wärmedämmplatte verbunden. Alternativ wird vorgeschlagen, dass die Trägerplatte und die Wärmedämmplatte eine Verbundplatte ausbilden. Das heißt, dass die Trägerplatte mit der Wärmedämmplatte bereits werkseits verbunden worden ist. Eine Verbindung der Trägerplatte mit der Wärmedämmplatte vor Ort auf der Baustelle kann damit entfallen kann.

Zur Ausbildung einer Verbundplatte kann die Wärmedämmplatte mit einer Trägerplatte kaschiert sein, wobei die Kaschierung vorzugsweise vollflächig ausgebildet ist. Darüber hinaus ist die Ausbildung einer Verbundplatte mit Stufenfalz möglich, indem beide Platten, d.h. die Trägerplatte und die Wärmedämmplatte, in der Ebene versetzt zueinander angeordnet und miteinander verbunden werden. Wie bei herkömmlichen Dämmplatten mit Stufenfalz weist eine solche Verbundplatte vorzugsweise an zwei senkrecht zueinander liegenden Seitenkanten einen Überstand der Trägerplatte gegenüber der Wärmedämmplatte um ein Maß a auf, während die Trägerplatte an den beiden anderen Seitenkanten um das Maß a gegenüber der Wärmedämmplatte zurückspringt. Auf diese Weise können die Verbundplatten derart aneinander gelegt werden, dass die Stoß- und Lagerfugen der Wärmedämmplatten von den Trägerplatten überdeckt werden.

Gemäß einer bevorzugten Ausführungsform der Erfindung sind die stift-, pilzkopf-, haken- und/oder schlingenförmigen Verbindungselemente einstückig mit der Trägerplatte und/oder dem platten- oder profilartigen Bauelement ausgebildet. Beispielsweise können die stift-, pilzkopf-, haken- und/oder schlingenförmigen Verbindungselemente an die Trägerplatte und/oder dem platten- oder profilartigen Bauelement angeformt sein. Alternativ wird vorgeschlagen, dass die stift-, pilzkopf-, haken- und/oder schlingenförmigen Verbindungselemente unmittelbar oder mittelbar über ein gemeinsames Trägerelement mit der Trägerplatte und/oder dem platten- oder profilartigen Bauelement verbunden sind, wobei die Verbindung vorzugsweise eine Klebe-, Schweiß-, Löt- oder Nietverbindung ist. Darüber hinaus sind auch andere Verbindungsarten möglich.

Das gemeinsame Trägerelement zur mittelbaren Verbindung der stift-, pilzkopf-, haken- und/oder schlingenförmigen Verbindungselemente mit der Trägerplatte und/oder dem platten- oder profilartigen Bauelement ist vorzugsweise als Gewebe, Gewirke, Gelege oder Vlies ausgebildet, in welches die Verbindungselemente eingewebt, eingelegt oder in sonstiger Weise aufgenommen bzw. eingearbeitet sind. Sofern es sich insbesondere um haken- und/oder schlingenförmige Verbindungselemente handelt kann auch das Trägerelement selbst diese ausbilden.

Das platten- oder profilartige Bauelement kann beispielsweise eine weitere Trägerplatte, insbesondere eine Putzträgerplatte, zur Aufnahme einer ein- oder mehrlagigen Putzschicht sein. Das erfindungsgemäße Fassadensystem ermöglicht demnach die Ausbildung einer Putzfassade.

Des Weiteren kann das platten- oder profilartige Bauelement ein als Armierung einsetzbares Gewebe, Gelege, Gewirke oder Vlies zur Ausbildung einer Armierungsschicht einer ein- oder mehrlagigen Putzschicht sein. Das heißt, dass das platten- oder profilartige Bauelement nicht zwingend eine biegesteife Platte oder ein biegesteifes Profil sein muss, sondern beispielsweise auch eine biegeelastische Matte sein kann. Das als Gewebe, Gelege, Gewirk oder Vlies ausgebildete plattenförmige Bauelement wird über die stift-, pilzkopf-, haken- und/oder schlingenförmigen Verbindungselemente, welche vorzugsweise in das Gewebe, Gelege, Gewirk oder Vlies eingewebt, eingelegt oder in sonstiger Weise aufgenommen bzw. eingearbeitet sind, an der Trägerplatte befestigt. Danach wird die Putzmasse zur Ausbildung einer ein- oder mehrlagigen Putzschicht auf die Trägerplatte aufgebracht, so dass die Putzmasse das als Gewebe, Gelege, Gewirk oder Vlies ausgebildete plattenförmige Bauelement vollständig überdeckt. Darüber hinaus kann das als Gewebe, Gelege, Gewirk oder Vlies ausgebildete plattenförmige Bauelement die stift-, pilzkopf-, haken- und/oder schlingenförmigen Verbindungselemente auch selbst ausbilden, insbesondere, wenn es sich hierbei um haken- oder schlingenförmige Verbindungselemente handelt.

Das als Gewebe, Gelege, Gewirke oder Vlies ausgebildete plattenförmige Bauelement wird vorzugsweise als Rollenmaterial vorgehalten und vor Ort auf Länge zugeschnitten. Bei einem Rückbau eines solchen Fassadensystems lässt sich jeweils in Abhängigkeit von der Formsteifigkeit der aufgetragenen Putzschicht, diese entweder von dem als Gewebe, Gelege, Gewirke oder Vlies ausgebildeten plattenförmigen Bauelement abschlagen oder abziehen. Somit können auch die Bestandteile eines solchen Fassadensystems einem Wertstoff-Recycling zugeführt werden.

Das platten- oder profilartige Bauelement kann ferner ein Trägerprofil, insbesondere ein Agraffenprofil, zur Befestigung eines platten- oder profilartigen Fassadenelementes sein. Das erfindungsgemäße Fassadensystem ist somit auch zur Ausbildung einer Vorhangfassade geeignet, bei welcher im Wesentlichen plattenförmige Fassadenelemente in der Weise vor eine tragende Konstruktion gehängt werden, dass eine Luftschicht zur Sicherstellung einer Hinterlüftung ausgebildet wird. Bei den Fassadenelementen kann es sich um ein- oder mehrschichtige Fassadenpaneele, beispielsweise um Schichtwerkstoffplatten aus Holz, Metall und/oder Kunststoff, oder sonstige Plattenmaterialien handeln. Darüber hinaus sind rahmenartige Fassadenelemente, beispielsweise zur Ausbildung oder Aufnahme von Tür- oder Fensterelementen, in einem solchen Fassadensystem einsetzbar. Die Befestigung eines Trägerprofils an der Trägerplatte erlaubt einen großen Gestaltungsspielraum, da das Trägerprofil ein beliebig gestaltetes Fassadenelement aufnehmen kann.

Des Weiteren bevorzugt ist bzw. sind die Trägerplatte und/oder das platten- oder profilartige Bauelement, sofern es sich hierbei insbesondere um eine weitere Trägerplatte handelt, aus Blähglasgranulat hergestellt. Eine aus Blähglasgranulat hergestellte Platte erweist sich aufgrund ihrer Unempfindlichkeit gegenüber Feuchtigkeit und Temperaturschwankungen sowie aufgrund ihrer Festigkeit für den Einsatz im Außenbereich als besonders geeignet.

Bevorzugte Ausführungsbeispiele der Erfindung werden nachfolgend anhand der Zeichnungen näher beschrieben. Diese zeigen:
- Fig. 1: einen Schnitt durch eine erste Ausführungsform eines erfindungsgemäßen Fassadensystems,
- Fig. 2-4: Schnitte durch eine zweite Ausführungsform eines erfindungsgemäßen Fassadensystems, wobei die Montage des Fassadensystems in den einzelnen Figuren unterschiedlich weit fortgeschritten ist,
- Fig. 5: einen Schnitt durch eine dritte Ausführungsform eines erfindungsgemäßen Fassadensystems in teilweiser Explosionsdarstellung und
- Fig. 6: einen Schnitt durch eine vierte Ausführungsform eines erfindungsgemäßen Fassadensystems.

### Ausführliche Beschreibung der Zeichnungen

Das in der Fig. 1 dargestellte erste erfindungsgemäße Fassadensystem umfasst eine Wärmedämmplatte 2, welche zur Ausbildung einer Wärmedämmschicht 1 mittels eines Klebers 3 an einem bauseitigen Untergrund 4, vorliegend eine massive Gebäudeaußenwand, angebracht ist. Ferner umfasst das Fassadensystem eine Trägerplatte 6, welche an die Wärmedämmplatte 2 angelegt und mittels eines Tellerdübels 5 am bauseitigen Untergrund 2 befestigt ist. Der Tellerdübel 5 weist hierzu einen Schaft 5.1 auf, welcher durch eine Ausnehmung 13 der Trägerplatte 6 und der Wärmedämmplatte 2 hindurch bis in den bauseitigen Untergrund 4 geführt und mittels einer Schraube 8 im bauseitigen Untergrund verankert ist. Ein Teller 5.2 des Tellerdübels 5 kommt hierbei in einer weiteren Ausnehmung 15 auf der Außenseite der Trägerplatte 6 zu liegen, welche einen flächenbündigen Einbau des Tellerdübels 5 in Bezug auf die Außenseite der Trägerplatte 6 ermöglicht.

Bei dem bauseitigen Untergrund 4 muss es sich nicht zwingend um eine massiv ausgebildete Gebäudeaußenwand, wie beispielsweise eine Stahlbeton- oder Mauerwerkswand, handeln. Der bauseitige Untergrund kann auch eine in Skelettbauweise errichtete Wand sein. Darüber hinaus umfasst der Begriff "Fassade" auch Bauteile mit horizontal verlaufenden Wandflächen, da Fassaden auch Vor- und Rücksprünge aufweisen können, die es in entsprechender Weise zu verkleiden gilt.

Des Weiteren ist die Verwendung eines Klebers 3 zur Befestigung der Wärmedämmplatte 2, wie in der Fig. 1 dargestellt, nicht zwingend erforderlich. Es kann auch auf den Kleber 3 verzichtet und die Befestigung allein über den Tellerdübel 5 bewirkt werden. Der Verzicht auf einen Kleber 3 ermöglicht einen zerstörungsfreien Rückbau des Fassadensystems, so dass die einzelnen Elemente einem Wertstoff-Recycling zugeführt werden können.

Bei dem in der Fig. 1 dargestellten Fassadensystem weist die mittels des Tellerdübels 5 am bauseitigen Untergrund 4 befestigte Trägerplatte 6 auf ihrer der Wärmedämmplatte 2 abgewandten Seite, d.h. auf ihrer außen liegenden Seite, stift-, pilzkopf-, haken- und/oder schlingenförmige Verbindungselemente 7 auf, die eine kraft- und/oder formschlüssige Verbindung mit korrespondierenden stift-, pilzkopf-, haken- und/oder schlingenförmigen Verbindungselementen 10 eines platten- oder profilförmigen Bauelements 9 ermöglichen. Die stift-, pilzkopf-, haken- und/oder schlingenförmigen Verbindungselemente 7, 10 bilden eine Art Klettverbindung aus, wie sie bereits aus vielfältigen Anwendungsbereichen bekannt ist. Der Vorteil einer solchen Verbindung liegt insbesondere darin, dass sie zum Einen wiederholt lösbar ist, zum Anderen eine sichere Befestigung des platten- oder profilförmigen Bauelements 10 an der Trägerplatte 6 ermöglicht. Die Trägerplatte 6 ist wiederum über den Tellerdübel 5 und die hierin eingesetzte Schraube 8 fest im bauseitigen Untergrund 4 verankert.

Im Ausführungsbeispiel der Fig. 1 ist das platten- oder profilartige Bauelement 9 eine weitere Trägerplatte, insbesondere eine Putzträgerplatte, welche der Aufnahme einer ein- oder mehrlagigen Putzschicht 11 dient.

Das Ausführungsbeispiel der Fig. 2 zeigt ein erfindungsgemäßes Fassadensystem mit einer mehrlagig ausgebildeten Wärmedämmschicht 1. Anhand dieses Ausführungsbeispiels soll nachfolgend das erfindungsgemäße Verfahren zu Ausbildung eines Fassadensystems erläutert werden. Die obere Abbildung der Fig. 2 zeigt einen bauseitigen Untergrund 4, an dem mehrere Wärmedämmplatten 2 mittels eines Klebers 3 in zwei Lagen angebracht sind. An die außen liegende Wärmedämmplatte 2 wird eine Trägerplatte 6 mit stift-, pilzkopf-, haken- und/oder schlingenförmigen Verbindungselementen 7 angelegt, so dass die Verbindungselemente 7 nach außen weisen. Danach wird mittels eines Bohrwerkzeuges 14 eine Ausnehmung 13 in die Trägerplatte 6, die Wärmedämmplatten 2 und den bauseitigen Untergrund 4 eingebracht.

Wie in der Fig. 3 (obere Abbildung) dargestellt, dient die Ausnehmung 13 der Aufnahme des Schaftes 5.1 eines Tellerdübels 5. Der Schaft 5.1 wird soweit in die Ausnehmung 13 eingeführt, dass der Teller 5.2 des Tellerdübels 5 an der Außenseite der Trägerplatte 6 zu liegen kommt. Um den flächenbündigen Einbau des Tellerdübels 5 zu ermöglichen, weist die vorliegende Trägerplatte 6 an ihrer Außenseite eine weitere Ausnehmung 15 auf, in welcher der Teller 5.2 des Tellerdübels 5 vollständig aufgenommen wird. Nach Einsetzen des Tellerdübels 5 folgt die Verankerung im bauseitigen Untergrund 4 mittels einer Schraube 8, die in den hohl ausgebildeten Schaft 5.1 des Tellerdübels 5 eingedreht wird (siehe Pfeil in Fig. 3, untere Abbildung). Durch Eindrehen der Schraube 8 spreizt der Schaft 5.1 des Tellerdübels 5 auf und verkrallt sich im bauseitigen Untergrund 4, so dass eine sichere Befestigung gewährleistet ist.

In Fig. 4 wird das Fassadensystem durch Anbringung eines plattenartigen Bauelementes 9 vervollständigt, das gleichzeitig als abschließendes Fassadenelement 12 oder als Trägerplatte zur Befestigung eines solchen Fassadenelementes 12 dienen kann. Darüber hinaus kann das plattenartige Bauelement 9 eine Putzträgerplatte zur Aufnahme einer ein- oder mehrlagigen Putzschicht 11 sein, wie in der Fig. 1 dargestellt.

Die Verbindung des plattenartigen Bauelementes 9 mit der Trägerplatte 6 erfolgt über stift-, pilzkopf-, haken- und/oder schlingenförmige Verbindungselemente 7, 10, die sowohl an der Trägerplatte 6 als auch an dem plattenartigen Bauelement 9 ausgebildet sind. Die Verbindungselemente 7, 10 können vollflächig auf einer Seite der Trägerplatte 6 und/oder des Bauelementes 9 ausgebildet oder in vertikal und/oder horizontal verlaufenden Streifen entlang eines vorgebbaren Rasters angeordnet sein. Darüber hinaus können die Verbindungselemente 7, 10 auch nur punktuell auf den jeweiligen Seiten der Trägerplatte 6 und/oder des Bauelementes 9 angeordnet bzw. ausgebildet sein. Im Ausführungsbeispiel der Fig. 4 weist die Trägerplatte 6 in mehreren horizontal verlaufenden Streifen angeordnete stift-, pilzkopf-, haken- und/oder schlingenförmige Verbindungselemente 7 auf, während die korrespondierend hierzu ausgebildeten stift-, pilzkopf-, haken- und/oder schlingenförmigen Verbindungselemente 10 des plattenartigen Bauelementes 9 vorliegend in vertikal verlaufenden Streifen angeordnet sind. Dort wo sich die horizontal und die vertikal verlaufenden Streifen überdecken, ist durch Inkontaktbringen und Ineinanderschieben der sich jeweils gegenüberliegenden Verbindungselemente 7, 10 eine kraft- und/oder formschlüssige Verbindung bewirkbar.

Das in der Fig. 5 dargestellte weitere Ausführungsbeispiel eines erfindungsgemäßen Fassadensystems unterscheidet sich von den vorangegangenen dadurch, dass eine Wärmedämmplatte 2 und eine Trägerplatte 6 eine Verbundplatte ausbilden. Vorzugsweise wurde eine Ausnehmung 13 zur Aufnahme des Tellerdübels 5 ebenfalls bereits werkseits in die Verbundplatte eingebracht, so dass ein Vorbohren der Verbundplatte mit einem Bohrwerkzeug 14 vor Ort auf der Baustelle entbehrlich ist. Der Tellerdübel 5 kann demnach gleich in die Verbundplatte eingesetzt und mit der Verbundplatte an den bauseitigen Untergrund 4 oder, wie vorliegend dargestellt, an einer ersten Lage Wärmedämmplatten 2 angelegt werden. Im Ausführungsbeispiel der Fig. 5 sind die stift-, pilzkopf-, haken- und/oder schlingenförmigen Verbindungselemente 7, 10 jeweils über ein gemeinsames Trägerelement 16 mit der Trägerplatte 6 und dem platten- oder profilartigen Bauelementes 9 verbunden. Das Trägerelement 16 wird hierzu einfach mit der Trägerplatte 6 und dem platten- oder profilartigen Bauelement 9 verklebt. Um die Trägerelemente 16 der stift-, pilzkopf-, haken- und/oder schlingenförmigen Verbindungselemente 7, 10 kenntlich zu machen, ist dieser Bereich in der Fig. 5 auseinandergezogen dargestellt. Die außenliegenden Klammern deuten an, dass die Trägerelemente 16 eigentlich Bestandteil der Trägerplatte 6 bzw. des platten- oder profilartigen Bauelementes 9 sind.

Im Ausführungsbeispiel der Fig. 5 ist das platten- oder profilartige Bauelement 9 zudem ein Trägerprofil, welches der Befestigung eines plattenartigen Fassadenelementes 12 dient. Das der Einfachheit halber einteilig dargestellte Trägerprofil kann auch mehrteilig, beispielsweise als Agraffenprofil, ausgeführt sein. Darüber hinaus kann auf dem Trägerprofil ein weiteres Trägerprofil angeordnet werden, das nach Art einer Konterlattung im Wesentlichen senkrecht zum ersten Trägerprofil verläuft.

Ein weiteres Ausführungsbeispiel eines erfindungsgemäßen Fassadensystems ist in der Fig. 6 dargestellt. Es entspricht im Wesentlichen dem Fassadensystem der Fig. 2-4, wobei das platten- oder profilartige Bauelement 9 ein plattenförmiges Fassadenelement 12 ist. Auf das platten- oder profilartige Bauelement 9 folgen demnach keine weiteren Aufbauten oder Beschichtungen. Dies stellt eine sehr einfache Ausführungsform eines erfindungsgemäßen Fassadensystems dar.

### Bezugszeichenliste

- 1: ein- oder mehrlagige Wärmedämmschicht
- 2: Wärmedämmplatte
- 3: Kleber
- 4: bauseitiger Untergrund
- 5: Tellerdübel
5.1 Schaft
5.2 Teller
- 6: Trägerplatte
- 7: stift-, pilzkopf-, haken- und/oder schlingenförmiges Verbindungselement
- 8: Befestigungsmittel, Schraube
- 9: platten- oder profilartiges Bauelement, Trägerplatte, Trägerprofil, Armierung
- 10: stift-, pilzkopf-, haken- und/oder schlingenförmiges Verbindungselement
- 11: ein- oder mehrlagige Putzschicht
- 12: platten- oder profilartiges Fassadenelement
- 13: Ausnehmung
- 14: Bohrwerkzeug
- 15: Ausnehmung
- 16: Trägerelement

## Patentansprüche

1. Verfahren zur Ausbildung eines Fassadensystems, bei welchem zur Ausbildung einer ein- oder mehrlagigen Wärmedämmschicht (1) wenigstens eine Wärmedämmplatte (2) mittels wenigstens eines Tellerdübels (5) an einem bauseitigen Untergrund (4) befestigt wird,
**dadurch gekennzeichnet, dass** zur Ausbildung eines ebenen Untergrunds der Tellerdübel (5) ferner zur Befestigung einer Trägerplatte (6) eingesetzt wird, welche stift-, pilzkopf-, haken- und/oder schlingenförmige Verbindungselemente (7) zur Befestigung eines platten- oder profilartigen Bauelementes (9) mit nach Art einer Klettverbindung korrespondierend hierzu ausgebildeten stift-, pilzkopf-, haken- und/oder schlingenförmigen Verbindungselementen (10) aufweist, wobei die Trägerplatte (6) in der Weise an die Wärmedämmplatte (2) angelegt wird, dass die Verbindungselemente (7) auf der der Wärmedämmplatte (2) abgewandten Seite liegen, und danach der Tellerdübel (5) in die Trägerplatte (6) und die Wärmedämmplatte (2) eingesetzt wird.

2. Verfahren nach Anspruch 1,
**dadurch gekennzeichnet, dass** das Anlegen der Trägerplatte (6) an die Wärmedämmplatte (2) bereits werkseits durchgeführt und auf diese Weise eine Verbundplatte hergestellt worden ist, die mittels des Tellerdübels (5) am bauseitigen Untergrund (4) befestigt wird.

3. Verfahren nach Anspruch 1 oder 2,
**dadurch gekennzeichnet, dass** der Tellerdübel (6) mittels eines Befestigungsmittels (8), vorzugsweise einer in den Tellerdübel (6) einsetzbaren Schraube, im bauseitigen Untergrund (4) verankert wird.

4. Verfahren nach einem der vorhergehenden Ansprüche,
**dadurch gekennzeichnet, dass** ein platten- oder profilartiges Bauelement (9) an der Trägerplatte (6) befestigt wird, das stift-, pilzkopf-, haken- und/oder schlingenförmige Verbindungselemente (10) aufweist, die nach Art einer Klettverbindung korrespondierend zu den stift-, pilzkopf-, haken- und/oder schlingenförmigen Verbindungselementen (7) der Trägerplate (6) ausgebildet sind, wobei die stift-, pilzkopf-, haken- und/oder schlingenförmigen Verbindungselemente (10) des Bauelementes (9) in Kontakt mit den Verbindungselementen (7) der Trägerplatte (6) gebracht werden und das platten- oder profilartige Bauelement (9) an die Trägerplatte (6) angedrückt wird, so dass die sich jeweils gegenüberliegenden Verbindungselemente (7, 10) kraft- und/oder formschlüssig ineinandergreifen.

5. Verfahren nach einem der vorhergehenden Ansprüche,
**dadurch gekennzeichnet, dass** das platten- oder profilartige Bauelement (9) eine weitere Trägerplatte, insbesondere eine Putzträgerplatte, ist, auf welche eine ein- oder mehrlagige Putzschicht (11) aufgebracht wird.

6. Verfahren nach einem der vorhergehenden Ansprüche,
**dadurch gekennzeichnet, dass** das platten- oder profilartige Bauelement (9) ein Trägerprofil, insbesondere ein Agraffenprofil, ist, an welchem ein platten- oder profilartiges Fassadenelement (12) befestigt wird.

7. Verfahren nach einem der vorhergehenden Ansprüche,
**dadurch gekennzeichnet, dass** eine Wärmedämmplatte (2) und/oder eine Trägerplatte (6) eingesetzt wird bzw. werden, welche wenigstens eine Ausnehmung (13, 15) zur Aufnahme eines Tellerdübels (5) besitzt bzw. besitzen.

8. Verfahren nach Anspruch 7,
**dadurch gekennzeichnet, dass** die wenigstens eine Ausnehmung (13, 15) der Wärmedämmplatte (2) und/oder der Trägerplatte (6) zum Einsetzen des Tellerdübels (5) vor oder nach dem Anbringen am bauseitigen Untergrund (4) durch Bohren ausgebildet wird.

9. Fassadensystem umfassend wenigstens eine Wärmedämmplatte (2) zur Ausbildung einer ein- oder mehrlagigen Wärmedämmschicht (1) sowie wenigstens einen Tellerdübel (5), mittels dessen die Wärmedämmplatte (2) an einem bauseitigen Untergrund (4) befestigt ist, ferner umfassend wenigstens eine Trägerplatte (6) sowie wenigstens ein platten- oder profilartiges Bauelement (9),
**dadurch gekennzeichnet, dass** die Trägerplatte (6) mittels des Tellerdübels (5) befestigt ist, wobei sowohl die Trägerplatte (6) als auch das platten- oder profilartige Bauelement (9) stift-, pilzkopf-, haken- und/oder schlingenförmige Verbindungselemente (7, 10) aufweisen, welche nach Art einer Klettverbindung ineinandergreifend eine kraft- und/oder formschlüssige Verbindung zur Befestigung des platten- oder profilartigen Bauelements (9) an der Trägerplatte (6) bewirken, und wobei mehrere vollflächig in einer Ebene verlegte Trägerplatten (6) einen ebenen Untergrund ausbilden.

10. Fassadensystem nach Anspruch 9,
**dadurch gekennzeichnet, dass** die Trägerplatte (6) mittels des Tellerdübels (5) mit der Wärmedämmplatte (2) verbunden ist oder die Trägerplatte (6) und die Wärmedämmplatte (2) eine Verbundplatte ausbilden.

11. Fassadensystem nach Anspruch 9 oder 10,
**dadurch gekennzeichnet, dass** die stift-, pilzkopf-, haken- und/oder schlingenförmigen Verbindungselemente (7, 10) einstückig mit der Trägerplatte (6) und/oder dem platten- oder profilartigen Bauelement (9) ausgebildet oder unmittelbar oder mittelbar über ein gemeinsames Trägerelement (16) mit der Trägerplatte (6) und/oder dem platten- oder profilartigen Bauelement (9) verbunden sind, wobei die Verbindung vorzugsweise eine Klebe-, Schweiß-, Löt- oder Nietverbindung ist.

12. Fassadensystem nach einem der Ansprüche 9 bis 11,
**dadurch gekennzeichnet, dass** das platten- oder profilartige Bauelement (9) eine weitere Trägerplatte, insbesondere eine Putzträgerplatte, zur Aufnahme einer ein- oder mehrlagigen Putzschicht (11) ist.

13. Fassadensystem nach einem der Ansprüche 9 bis 12,
**dadurch gekennzeichnet, dass** das platten- oder profilartige Bauelement (9) ein als Armierung einsetzbares Gewebe, Gelege, Gewirke oder Vlies zur Ausbildung einer Armierungsschicht einer ein- oder mehrlagigen Putzschicht (11) ist.

14. Fassadensystem nach einem der Ansprüche 9 bis 13,
**dadurch gekennzeichnet, dass** das platten- oder profilartige Bauelement (9) ein Trägerprofil, insbesondere ein Agraffenprofil, zur Befestigung eines platten- oder profilartigen Fassadenelementes (12) ist.

15. Fassadensystem nach einem der Ansprüche 9 bis 14,
**dadurch gekennzeichnet, dass** die Trägerplatte (6) und/oder das platten- oder profilartige Bauelement (9) aus Blähglasgranulat hergestellt ist bzw. sind.

## Claims

1. A method of forming a façade system, in which at least one heat insulation panel (2) is secured to a customer-provided substrate (4) by means of at least one plate dowel (5) in order to form a single- or multi-layer heat insulation layer (1),
**characterized in that**, in order to form a flat substrate, the plate dowel (5) is further used for securing a support plate (6), which has pin-, mushroom head-, hook- and/or sling-shaped connecting elements (7) for securing a plate- or profile-like component (9) with pin-, mushroom head-, hook- and/or sling-shaped connecting elements (10) designed correspondingly hereto like a Velcro fastener, wherein the support plate (6) is placed against the heat insulation panel (2) in such a way that the connecting elements (7) lie on the side facing away from the heat insulation panel (2), after which the plate dowel (5) is inserted into the support plate (6) and heat insulation panel (2) .

2. The method according to claim 1,
**characterized in that** the support plate (6) is already placed against the heat insulation panel (2) at the factory, and the composite plate fabricated in this way is secured to the customer-provided substrate (4) by means of the plate dowel (5) .

3. The method according to claim 1 or 2,
**characterized in that** the plate dowel (6) is anchored in the customer-provided substrate (4) by means of a fastener (8), preferably a screw that can be inserted into the plate dowel (6).

4. The method according to one of the preceding claims,
**characterized in that** a plate- or profile-like component (9) is secured to the support plate (6), and has pin-, mushroom head-, hook- and/or sling-shaped connecting elements (10), which are designed like a Velcro fastener corresponding to the pin-, mushroom head-, hook- and/or sling-shaped connecting elements (7) of the support plate (6), wherein the pin-, mushroom head-, hook- and/or sling-shaped connecting elements (10) of the component (9) are brought into contact with the connecting elements (7) of the support plate (6), and the plate- or profile-like component (9) is pressed against the support plate (6), so that the respectively opposing connecting elements (7, 10) intermesh non-positively and/or positively.

5. The method according to one of the preceding claims,
**characterized in that** the plate- or profile-like component (9) is an additional support plate, in particular a plaster support plate, on which a single- or multi-layer plaster layer (11) is applied.

6. The method according to one of the preceding claims,
**characterized in that** the plate- or profile-like component (9) is a support profile, in particular a clasp profile, to which a plate- or profile-like façade element (12) is secured.

7. The method according to one of the preceding claims, **characterized in that** a heat insulation panel (2) and/or a support plate (6) is or are used, which has or have at least one recess (13, 15) for receiving a plate dowel (5).

8. The method according to claim 7,
**characterized in that** the at least one recess (13, 15) of the heat insulation panel (2) and/or the support plate (6) for inserting the plate dowel (5) is formed via drilling before or after secured to the customer-provided substrate (4).

9. A façade system comprising at least one heat insulation panel (2) for forming a single- or multi-layer heat insulation layer (1) as well as at least one plate dowel (5), which secures the heat insulation panel (2) to a customer-provided substrate (4), further comprising at least one support plate (6) along with at least one plate- or profile-like component (9),
**characterized in that** the support plate (6) is secured by means of the plate dowel (5), wherein both the support plate (6) and the plate- or profile-like component (9) have pin-, mushroom head-, hook- and/or sling-shaped connecting elements (7, 10), which intermesh like a Velcro fastener to yield a non-positive and/or positive connection for securing the plate- or profile-like component (9) to the support plate (6), and wherein several support plates (6) laid all over in a plane form a flat substrate.

10. The façade system according to claim 9, **characterized in that** the support plate (6) is connected with the heat insulation panel (2) by means of the plate dowel (5), or the support plate (6) and heat insulation panel (2) comprise a composite plate.

11. The façade system according to claim 9 or 10,
**characterized in that** the pin-, mushroom head-, hook- and/or sling-shaped connecting elements (7, 10) are designed integrally with the support plate (6) and/or the plate- or profile-like component (9), or connected directly or indirectly by way of a shared support element (16) with the support plate (6) and/or the plate- or profile-like component (9), wherein the connection is preferably an adhesive, welded, soldered or riveted connection.

12. The façade system according to one of claims 9 to 11,
**characterized in that** the plate- or profile-like component (9) is an additional support plate, in particular a plaster support plate, which receives a single- or multi-layer plaster layer (11).

13. The façade system according to one of claims 9 to 12,
**characterized in that** the plate- or profile-like component (9) is a fabric, roving, knit or nonwoven that can be used as a reinforcement to form a reinforcing layer of a single- or multi-layer plaster layer (11).

14. The façade system according to one of claims 9 to 13,
**characterized in that** the plate- or profile-like component (9) is a support profile, in particular a clasp profile, for fastening a plate- or profile-like façade element (12).

15. The façade system according to one of claims 9 to 14,
**characterized in that** the support plate (6) and/or the plate- or profile-like component (9) is or are made out of expanded glass granulate.

## Revendications

1. Procédé, destiné à créer un système de façade, lors duquel, pour créer une couche isolante thermique (1) monocouche ou multicouches, on fixe au moins un panneau isolant thermique (2) au moyen d'au moins une cheville à collerette (5) sur un support (4) côté bâtiment,
**caractérisé en ce que** pour créer un support plan, on utilise par ailleurs la cheville à collerette (5) pour fixer un panneau porteur (6), lequel comporte des éléments de liaison (7) en forme de tiges, de têtes de champignon, de crochets et/ou de boucles pour fixer un élément de construction (9) en forme de plaque ou de profilé, avec à la manière d'une liaison agrippante des éléments de liaison (10) en forme de tiges, de têtes de champignon, de crochets et/ou de boucles réalisés en correspondance avec ceux-ci, le panneau porteur (6) étant mis en place sur le panneau isolant thermique (2) de telle sorte que les éléments de liaison (7) se situent sur le côté opposé au panneau isolant thermique (2) et ensuite, la cheville à collerette (5) étant insérée dans le panneau porteur (6) et le panneau isolant thermique (2).

2. Procédé selon la revendication 1,
**caractérisé en ce que** la mise en place du panneau porteur (6) sur le panneau isolant thermique (2) a déjà été réalisée en usine et de cette manière, un panneau composite a été fabriqué que l'on fixe au moyen de la cheville à collerette (5) sur le support (4) côté bâtiment.

3. Procédé selon la revendication 1 ou 2,
**caractérisé en ce qu'**on ancre la cheville à collerette (6) dans le support (4) côté bâtiment à l'aide d'un moyen de fixation (8), de préférence d'une vis insérable dans la cheville à collerette (6) .

4. Procédé selon l'une quelconque des revendications précédentes,
**caractérisé en ce qu'**on fixe sur le panneau porteur (6) un élément de construction (9) en forme de plaque ou de profilé qui comporte des éléments de liaison (10) en forme de tiges, de têtes de champignon, de crochets et/ou de boucles, qui à la manière d'une liaison agrippante sont réalisés en correspondance avec les éléments de liaison (7) en forme de tiges, de têtes de champignon, de crochets et/ou de boucles du panneau porteur (6), en amenant les éléments de liaison (10) en forme de tiges, de têtes de champignon, de crochets et/ou de boucles de l'élément de construction (9) en contact avec les éléments de liaison (7) du panneau porteur (6) et **en ce qu'**on appuie l'élément de construction (9) en forme de plaque ou de profilé contre le panneau porteur (6), de sorte que des éléments de liaison (7, 10) respectivement en vis-à-vis s'engagent les uns dans les autres par complémentarité de force et/ou de forme.

5. Procédé selon l'une quelconque des revendications précédentes,
**caractérisé en ce que** l'élément de construction (9) en forme de plaque ou de profilé est un panneau porteur supplémentaire, notamment un panneau de support d'enduit sur lequel on applique une couche d'enduit (11) monocouche ou multicouche.

6. Procédé selon l'une quelconque des revendications précédentes,
**caractérisé en ce que** l'élément de construction (9) en forme de plaque ou de profilé est un profilé de support, notamment un profilé à agrafes, sur lequel on fixe un élément de façade (12) en forme de plaque ou de profilé.

7. Procédé selon l'une quelconque des revendications précédentes,
**caractérisé en ce qu'**on utilise un panneau isolant thermique (2) et/ou un panneau porteur (6) lequel comporte ou lesquels comportent au moins un évidement (13, 15) destiné à recevoir une cheville à collerette (5).

8. Procédé selon la revendication 7,
**caractérisé en ce qu'**on réalise par perçage l'au moins un évidement (13, 15) du panneau isolant thermique (2) et/ou du panneau porteur (6) destiné à insérer la cheville à collerette (5) avant ou après le montage sur le support (4) côté bâtiment.

9. Système de façade, comprenant au moins un panneau isolant thermique (2) pour créer une couche isolante thermique (1) monocouche ou multicouches, ainsi qu'au moins une cheville à collerette (5), au moyen de laquelle le panneau isolant thermique (2) est fixé sur un support (4) côté bâtiment, comprenant par ailleurs au moins un panneau porteur (6) ainsi qu'au moins un élément de construction (9) en forme de plaque ou de profilé,
**caractérisé en ce que** le panneau porteur (6) est fixé au moyen de la cheville à collerette (5), aussi bien le panneau porteur (6) qu'également l'élément de construction (9) en forme de plaque ou de profilé comportant des éléments de liaison (7, 10) en forme de tiges, de têtes de champignon, de crochets et/ou de boucles, qui à la manière d'une liaison agrippante, en s'engageant les uns dans les autres provoquent une liaison par complémentarité de force et/ou de forme pour la fixation de l'élément de construction (9) en forme de plaque ou de profilé sur le panneau porteur (6), et plusieurs panneaux porteurs (6) posés à pleine surface dans un plan formant un support plan.

10. Système de façade selon la revendication 9,
**caractérisé en ce que** le panneau porteur (6) est relié au moyen de la cheville à collerette (5) avec le panneau isolant thermique (2) ou le panneau porteur (6) et le panneau isolant thermique (2) forment un panneau composite.

11. Système de façade selon la revendication 9 ou 10,
**caractérisé en ce que** les éléments de liaison (7, 10) en forme de tiges, de têtes de champignon, de crochets et/ou de boucles sont réalisés en monobloc avec le panneau porteur (6) et/ou avec l'élément de construction (9) en forme de plaque ou de profilé ou sont reliés directement ou indirectement, par l'intermédiaire d'un élément porteur (16) commun avec le panneau porteur (6) et/ou avec l'élément de construction (9) en forme de plaque ou de profilé, la liaison étant de préférence une liaison par collage, par soudage, par brasage ou par rivetage.

12. Système de façade selon l'une quelconque des revendications 9 à 11,
**caractérisé en ce que** l'élément de construction (9) en forme de plaque ou de profilé est un panneau porteur supplémentaire, notamment un panneau de support d'enduit, destiné à recevoir une couche d'enduit (11) monocouche ou multicouche.

13. Système de façade selon l'une quelconque des revendications 9 à 12,
**caractérisé en ce que** l'élément de construction (9) en forme de plaque ou de profilé est un tissu, une natte, un tricot ou un non-tissé utilisable en tant qu'armature, pour créer une couche d'armature d'une couche d'enduit (11) monocouche ou multicouche.

14. Système de façade selon l'une quelconque des revendications 9 à 13,
**caractérisé en ce que** l'élément de construction (9) en forme de plaque ou de profilé est un profilé de support, notamment un profilé à agrafes, pour la fixation d'un élément de façade (12) en forme de plaque ou de profilé.

15. Système de façade selon l'une quelconque des revendications 9 à 14,
**caractérisé en ce que** le panneau porteur (6) et/ou l'élément de construction (9) en forme de plaque ou de profilé est ou sont fabriqué(s) en granulés de verre soufflé.
